# EUROPÄISCHE PATENTSCHRIFT

(11) **EP 0 639 949 B1**
(45) Veröffentlichungstag und Bekanntmachung des Hinweises auf die Patenterteilung: **18.06.1997**
(21) Anmeldenummer: 93906563.7
(22) Anmeldetag: 19.03.1993
(51) Int. Cl.: A47K 7/04, A46B 13/02

(54) **HANDWASCHBÜRSTE MIT EINEM NETZUNABHÄNGIGEN MOTORANTRIEB**
HAND-WASHING BRUSH WITH AN OFF THE LINE MOTOR DRIVE
BROSSE A ONGLES MUNIE D'UNE COMMANDE A MOTEUR AUTONOME

(30) Priorität: 28.03.1992 DE 4210301
(43) Veröffentlichungstag der Anmeldung: 01.03.1995
(73) Patentinhaber: SPRINGMANN, Hartmut, 75173 Pforzheim (DE)
(72) Erfinder: SPRINGMANN, Hartmut, 75173 Pforzheim (DE)
(74) Vertreter: von der Heyde, Detlev, Dipl.-Ing. (FH)
(86) Internationale Anmeldenummer: EP9300667
(87) Internationale Veröffentlichungsnummer: WO9319658

(56) Entgegenhaltungen:
- DE-A- 2 846 739
- DE-B- 1 246 666
- DE-C- 3 727 649
- US-A- 4 027 348

## Beschreibung

Die Erfindung geht von einer Bürste für Körperpflege gemäß dem Oberbegriff des Anspruchs 1 aus.

Eine derartige Bürste, die vorzugsweise zum Reinigen von Hand- und Fußnägeln im Bereich des Nagelbetts vorgesehen ist, ist durch die DE 37 27 649 C1 bekannt. Diese Ausführung ist als Handwaschbürste ungeeignet, da sie nur eine tellerförmige Bürste vorsieht, mit der das Reinigen der ganzen Hand recht mühsam und zeitraubend ist.

Die Aufgabe der Erfindung besteht daher darin, eine Handwaschbürste mit netzunabhängigem Motorantrieb zu schaffen, die ein Reinigen der gesamten Handfläche einschließlich der Fingernägel ermöglicht. Die Bürste ist natürlich auch zum Reinigen von verschmutzten Füßen und Fußnägeln geeignet.

Diese Aufgabe wird durch die im Anspruch 1 angegebenen Merkmale gelöst. Die Unteransprüche zeigen vorteilhafte Ausgestaltungen des Erfindungsgegenstandes auf.

Die durch die Erfindung erzielten Vorteile bestehen insbesondere darin, daß eine Mehrzahl von vorzugsweise zylinderförmigen Bürsten vorgesehen sind, die parallel zueinander auf einem Kreisbogen in der Lagerplatine eines nierenförmigen Gehäuses dreh- und auswechselbar angeordnet sind. Die Gehäuseform ist der natürlichen Wölbung der Handinnenfläche angepaßt. Zwischen dem Antriebsmotor und den Bürsten ist ein Getriebe angeordnet, das so ausgebildet ist, daß die Bürsten alle gleiche Drehrichtung haben. Die Bürstenwalzen können gegen Zahnwalzen ausgewechselt werden, über die ein auf der Außenseite mit Borsten versehener endloser Zahnriemen in Umlauf versetzt wird.

Anhand eines Ausführungsbeispieles wird die Erfindung in Verbindung mit den Zeichnungen nachfolgend näher erläutert. Es zeigt:
- Fig.1: eine Handwaschbürste gemäß der Erfindung in Perspektivdarstellung mit abgesetzten Bürstenwalzen.
- Fig.2: die Handwaschbürste gemäß Fig.1 in einer anderen Perspektivdarstellung mit abgezogener Griffschale und einem Spritzschutz.

Fig.1 zeigt in der Perspektive eine Handwaschbürste mit einem netzunabhängigen Motorantrieb. Das Gerät besteht im wesentlichen aus einem Gehäuse 1, das, wie später in Verbindung mit der Fig.2 noch näher erläutert wird, einen Gleichstrommotor 9 mit Untersetzungsgetriebe 10, ein Zahnriemengetriebe 4 und einen Satz wiederaufladbarer Batterien 11 umschließt. Das Gehäuse 1 hat ein nierenförmiges Profil. Die eine Schmalseite ist als Lagerplatine 2 ausgebildet, in der mehrere Wellen 8 in Buchsen mit Wellendichtung drehbar gelagert sind. In Anpassung an das gewählte Profil des Gehäuses 1 sind die Lager 7 auf einem von zwei Kreisbogen K1 bzw.K2 angeordnet. Während die drei mittleren Lager 7 auf dem Kreisbogen K1 mit Radius r1 liegen, sind die beiden äußeren Lager 7 auf dem Kreisbogen K2 mit einem etwas kürzeren Radius r2 angeordnet. Diese Anordnung gestattet bei gleichbleibendem Lagerabstand ein kompaktes Gerät mit nierenförmigem Gehäuseprofil. An die Form der Platine 2 ist das Profil der rückwärtigen Griffschale 20 angepaßt, mit der sie das Gehäuse 1 bildet. Im übrigen ist die Form des Gehäuses 1 an die natürliche Wölbung der Handinnenfläche angepaßt. In die Griffschale 20 ist ein Schieber 22 wasserdicht integriert. An seiner Unterseite ist ein Schaltmagnet befestigt, der Teil eines Magnetschalters ist. Rechts und links hat die Griffschale je zwei Führungsnuten 25 (nur jeweils eine ist in der Darstellung sichtbar), die zur Aufnahme eines Spritzschutzes 40 (Fig.2) vorgesehen sind.

Zur lösbaren Aufnahme von Bürstenwalzen 30 haben die Wellen 8 ein axiales Sackloch. Die aus der Platine 2 vorstehenden Wellenstümpfe sind quergeschlitzt. Die Bürstenwalzen 30 haben einen in den Wellenkörper eingelassenen Zapfen 32, der diametral angeordnete Rastnasen 33 hat. Im aufgesteckten Zustand werden die Bürstenwalzen 30 über ihre Zapfen 32 im Sachloch der jeweiligen Welle 8 axial geführt, während die seitlichen Nasen 33 rastend in die Querschlitze der Wellen 8 eingreifen und einen Formschluß bewirken.

Die Bürstenwalzen 30 sind gemäß Fig.1 am Umfang und stirnseitig mit einer Vielzahl Borstenbüschel 31 versehen. Der Teilungsabstand der Wellen 8 ist nur etwas größer als der Durchmesser der Walzenkörper 34. Die Borstenbüschel 31 von benachbarten Bürstenwalzen 30 sind daher auf Lücke angeordnet.

Fig.2 zeigt die Handwaschbürste gemäß Fig.1 in einer anderen Persprektivdarstellung bei abgenommener Griffschale 20, so daß der durch die Griffschale geschützte Teil des Gerätes sichtbar ist. An der Innenseite ist parrallel zur Lagerplatine 2 eine Getriebeplatine 3 angeordnet. In dieser sind die Wellen 8 mit ihrem rückwärtigen Ende drehbar gelagert. Auf jeder der Wellen 8 ist ein Zahnriemenrad 5 fest angeordnet. An die Getriebeplatine 3 ist der mit einem Untersetzugsgetriebe 10 eine Einheit bildende Gleichstrommotor 9 angeflanscht. Die Antriebswelle (in der Darstellung nicht sichtbar) ragt in den Raum zwischen den beiden Platinen 2 und 3 und trägt am Ende ein Zahnriemenrad 5. Über einen mit allen Zahnriemenrädern 5 formschlüssig in Eingriff stehenden Zahnriemen 6 werden die Wellen 8 und damit die Bürstenwalzen 30 durch den Motor 9 in gleicher Drehrichtung angetrieben.

Die Stromversorgung des Motors 9 erfolgt durch einen Satz wiederaufladbarer Batterien 11, die zur Bereitstellung der notwendigen Spannung in nicht dargestellter Weise in Reihe geschaltet sind. Im Stromkreislauf liegt ein Magnetkontakt 13, der bei aufgesteckter Griffschale 20 über den am Schieber 22 befestigten Schaltmagnet berührungslos betätigbar ist. Die Griffschale 20 hat eine Ladebuchse 23, die über elektrische Leitungen 12 an die Batterien 11 angeschlossen ist und einen Anschluß an eine externe Ladequelle erlaubt. Durch eine Schutzkappe 24 kann die Ladebuchse 23 gegen Spritzwasser geschützt werden. Die aufgesteckte Griffschale 20 wird durch Schrauben 21 gesichert. Eine in eine Ringnut der Lagerplatine 2 eingelassene Dichtung 14 sorgt für eine Abdichtung der Griffschale 20 gegen die Platine 2.

Zum Schutz des Benutzers gegen Spritzwasser der rotierenden Bürstenwalzen 30 ist ein Spritzschutz 40 vorgesehen, der die momentan nicht benutzte Seite der Handwaschbürste abdeckt. Zu diesem Zweck ist der Spritzschutz 40 umsteckbar. Entsprechend den Führungsnuten 25 an der Griffschale 20 hat der Spritzschutz 40 zwei Führungsbacken 41, die im Abstand der lichten Breite der Griffschale 20 angeordnet und entsprechend der Außenkontur der Griffschale 20 im Bereich zwischen den paarweisen Führungsnuten 25 geformt sind. Die Längskanten der Führungsbacken 41 sind als leistenförmige Rastelemente 42 ausgebildet. Im aufgesteckten Zustand greifen die Rastelemente 42 formschlüssig in die Führungsnuten 25 in der Griffschale 20 ein und gewährleisten einen stabilen Halt des Spritzschutzes.

Anstelle der Bürstenwalzen 30 können Zahnwalzen treten, die von einem auf der Außenseite mit Borsten versehenen Zahnriemen umspannt sind. Im Bereich der konkaven Wölbung der Zahnwalzen ist der Zahnriemen frei gespannt. Dadurch kann er sich den Unebenheiten der zu reinigenden Hand anpassen.

Um eine im Einzelfall verbesserte Reinigungswirkung zu erzielen, kann es wünschenswert sein, die Umlaufrichtung der Bürstenwalzen 30 bzw. des borstenbesetzten Zahnriemens zu ändern. Dieses läßt sich in einfacher Weise durch ein Umpolen des Gleichstrommotors 9 z.B. über einen zweiten als, Umschalter ausgebildeten Magnetschalter erreichen.

## Patentansprüche

1. Handwaschbürste mit einem netzunabhängigen Motorantrieb in einem wasserdichten Gehäuse, in das ein Betriebsschalter integriert ist, und mit mindestens einem mit Borsten bestücktem Rotationskörper, dadurch gekennzeichnet, daß das Gehäuse (1) aus einem von der Formgebung her an die natürliche Wölbung der Handinnenfläche angepaßte nierenförmige Griffschale (20) und einer diese stirnseitig abschließenden nierenförmig gestalteten Lagerplatine (2) besteht, daß in der Lagerplatine (2) eine Mehrzahl von Rotationskörpern auf einer der Nierenform angepaßten Bogenlinie drehbar angeordnet sind, und daß ein Getriebe vorgesehen ist, durch das die Rotationskörper form- oder kraftschlüssig durch einen Motor antreibbar sind.

2. Handwaschbürste nach Anspruch 1, dadurch gekennzeichnet, daß an der zur Griffschale (20) gewandten Innenseite der Lagerplatine (2) ein Getriebe und der motorische Antrieb (Motor 9 mit Untersetzungsgetriebe 10) angeflanscht sind und daß die Lagerplatine (2) und die Griffschale (20) wasserdicht lösbar miteinander verbunden sind.

3. Handwaschbürste nach Anspruch 1, dadurch gekennzeichnet, daß die Rotationskörper steckbar sind.

4. Handwaschbürste nach Anspruch 1, dadurch gekennzeichnet, daß die Lagerbuchsen (7) der Rotationskörper in der Platine (2) des Gehäuses (1) auf zwei Kreisbogen (K1,K2) verteilt sind, wobei der Radius (r2) des Kreisbogens (K2) für die außenliegenden Lager (7) kleiner ist als der Radius (r1) des Kreisbogens (K1) für die innenliegenden Lager (7).

5. Handwaschbürste nach Anspruch 2, dadurch gekennzeichnet, daß das Getriebe so ausgebildet ist, daß die Rotationskörper gleiche Drehrichtung haben und daß der Motor (9) in der Drehrichtung umsteuerbar ist.

6. Handwaschbürste nach Anspruch 1, dadurch gekennzeichnet, daß die Rotationskörper mit Borstenbüscheln (31) bestückt sind, und daß die Borstenbüschel (31) benachbarter Bürstenwalzen (30) auf Lücke angeordnet sind.

7. Handwaschbürste nach Anspruch 1, dadurch gekennzeichnet, daß die Rotationskörper Zahnwalzen sind, die ein endloser, auf der Außenseite mit Borsten versehener Zahnriemen umspannt.

8. Handwaschbürste nach Anspruch 1, dadurch gekennzeichnet, daß der Betriebsschalter ein Magnetschalter (13/22) ist, dessen Schaltmagnet als Schieber (22) wasserdicht in der Griffschale (20) angeordnet ist.

9. Handwaschbürste nach einem der vorhergehenden Ansprüche, dadurch gekennzeichnet, daß ein auf die Griffschale (20) aufsteckbarer Spritzschutz (40) vorgesehen ist.

## Claims

1. Hand-scrubbing brush comprising a mains-independent motor drive enclosed within a watertight housing in which an operating switch is integrated, and further comprising at least one rotational body equipped with bristles, **characterized** in that said housing (1) consists of a kidney-shaped handling or grip sleeve (20) which, as regards its design, is adapted to the natural arching of the palm of the human hand, as well as of a likewise kidney-shaped bearing plate (2) for closing said grip sleeve (20) on its end face, that in said bearing plate (2) there is provided a plurality of rotational bodies rotatably disposed along an arcuate or curved line adapted to said kidney shape, and that a gear mechanism is provided for with the aid of which said rotational bodies are capable of being driven by a motor either form- or force-lockingly.

2. A hand-scrubbing brush as defined in Claim 1, **characterized** in that both a gear mechanism and said motor drive (motor 9 with reduction gear 10) are flanged to the inner side of said bearing plate (2) as facing said handling or grip sleeve (20), and that both said bearing plate (2) and said grip sleeve (20) are detachably connected with one another in a watertight manner.

3. A hand-scrubbing brush as defined in Claim 1, **characterized** in that said rotational bodies are capable of being plugged into position.

4. A hand-scrubbing brush as defined in Claim 1, **characterized** in that the bearing bushes (7) of said rotational bodies are distributed in said bearing plate (2) along two circular-arc lines (K1, K2), with the radius (r2) of the one circular arc (K2) referring to the outer ones of said bearing bushes (7) being smaller than the radius (r1) of the other circular arc (K1) referring to the inner ones of said bearing bushes (7).

5. A hand-scrubbing brush as defined in Claim 2, **characterized** in that said gear mechanism is so designed that all of said rotational bodies rotate in the same direction, and that the direction of rotation of said motor (9) is reversible.

6. A hand-scrubbing brush as defined in Claim 1, **characterized** in that said rotational bodies are equipped with clusters of bristles (31), and that the clusters of bristles (31) of neighbouring brush rollers (30) are staggered and so positioned as to fill gaps.

7. A hand-scrubbing brush as defined in Claim 1, **characterized** in that said rotational bodies are toothed or sprocket rollers embraced by a gear belt which, on its outer side, is provided with bristles, and is of the endless type.

8. A hand-scrubbing brush as defined in Claim 1, **characterized** in that said operational switch is a solenoid-operated switch (13 / 22) whose switching magnet, in the form of a sliding contact (22), is disposed in a water-tight manner within said grip sleeve (20).

9. A hand-scrubbing brush as defined in any one of the preceding Claims, **characterized** in that there is provided a splashproof enclosure (40) which is capable of being slipped or plugged onto said grip sleeve (20).

## Revendications

1. Brosse pour le lavage des mains comprenant un entraînement par moteur indépendant du secteur et placé dans un boîtier étanche à l'eau dans lequel est intégré un interrupteur de service, et au moins un corps rotatif garni de poils, caractérisée en ce que le boîtier (1) se compose d'une enveloppe formant poignée en forme de haricot (20) dont la configuration est adaptée à la courbure naturelle de la paume de la main, et d'une platine de montage en forme de haricot (2) qui ferme ladite enveloppe formant poignée (20), côté frontal, en ce que plusieurs corps rotatifs sont disposés en rotation dans la platine de montage (2), sur une ligne courbe adaptée à la forme de haricot, et en ce qu'il est prévu une transmission grâce à laquelle les corps rotatifs sont aptes à être entraînés par complémentarité de forme ou par force par un moteur.

2. Brosse pour le lavage des mains selon la revendication 1, caractérisée en ce qu'une transmission et l'entraînement par moteur (moteur 9 avec démultiplicateur 10) sont fixés par bride au côté intérieur de la platine de montage (2) tourné vers l'enveloppe formant poignée (20), et en ce que la platine de montage (2) et l'enveloppe formant poignée (20) sont reliées de façon amovible avec une liaison étanche à l'eau.

3. Brosse pour le lavage des mains selon la revendication 1, caractérisée en ce que les corps rotatifs sont enfichables.

4. Brosse pour le lavage des mains selon la revendication 1, caractérisée en ce que les coussinets (7) des corps rotatifs sont répartis dans la platine (2) du boîtier (1) sur deux arcs de cercle (K1, K2), le rayon (r2) de l'arc de cercle (K2) prévu pour les paliers (7) extérieurs étant inférieur au rayon (r1) de l'arc de cercle (K1) prévu pour les paliers (7) intérieurs.

5. Brosse pour le lavage des mains selon la revendication 2, caractérisée en ce que la transmission est conçue pour que les corps rotatifs aient le même sens de rotation et pour que le sens de rotation du moteur (9) puisse être inversé.

6. Brosse pour le lavage des mains selon la revendication 1, caractérisée en ce que les corps rotatifs sont garnis de touffes de poils (31) et en ce que les touffes de poils (31) de brosses cylindriques (30) voisines sont disposées en chicane.

7. Brosse pour le lavage des mains selon la revendication 1, caractérisée en ce que les corps rotatifs sont des cylindres dentés autour desquels est tendue une courroie dentée sans fin pourvue de poils sur son côté extérieur.

8. Brosse pour le lavage des mains selon la revendication 1, caractérisée en ce que l'interrupteur de service est un interrupteur magnétique (13/22) dont l'aimant de commutation est disposé, étanche à l'eau, dans l'enveloppe formant poignée (20) sous la forme d'un coulisseau (22).

9. Brosse pour le lavage des mains selon l'une des revendications précédentes, caractérisée en ce qu'il est prévu une protection anti-projections (40) enfichable sur l'enveloppe formant poignée (20).
